# FASCICULE DE BREVET EUROPEEN

(11) **EP 3 096 845 B1**
(45) Date de publication et mention de la délivrance du brevet: **28.11.2018**
(21) Numéro de dépôt: 15705340.6
(22) Date de dépôt: 26.01.2015
(51) Int. Cl.: A63C 9/085, A63C 9/086, A63C 9/08

(54) **FIXATION À VERROUILLAGE AUTOMATIQUE DE SKI TÉLÉMARK, SKI DE RANDONNÉE OU SKI DE FOND**
AUTOMATISCHE SKIBINDUNG FÜR TELEMARK SKIER, TOURENSKIER ODER LANGLAUFSKIER
STEP-IN BINDING FOR TELEMARK SKIING, SKI TOURING OR CROSSCOUNTRY SKI

(30) Priorité: 24.01.2014 FR 1400165; 17.04.2014 FR 1453499
(43) Date de publication de la demande: 30.11.2016
(73) Titulaire: Mouyade, Pierre, 13124 Peypin (FR)
(72) Inventeur: Mouyade, Pierre, 13124 Peypin (FR)
(74) Mandataire: Schmidt, Martin Peter
(86) Numéro de dépôt international: PCT/FR2015/050171
(87) Numéro de publication internationale: WO 2015/110768

(56) Documents cités:
- EP-A2- 0 199 098
- EP-A2- 1 790 396
- DE-A1- 19 856 143
- US-A- 5 944 337
- US-A1- 2003 047 912
- Telemarkeurs: "Fixations de Telemark Made in France en Test", Telemark-Coeur, 19 avril 2014 (2014-04-19), XP055159055, Extrait de l'Internet: URL:http://www.telemarcoeur.com/blog/fixat ions-de-telemark-made-in-france.html [extrait le 2014-12-16]

## Description

### Domaine technique de l'invention

La présente invention concerne une fixation de ski de randonnée, de ski de télémark ou de ski de fond à verrouillage automatique dit « Step in ».

### Etat de la technique

Traditionnellement les fixations de ski de randonnée, de ski de télémark ou de ski de fond nécessitent une manipulation de déverrouillage afin d'ouvrir la fixation ou de préparation pour permettre la mise en place de la chaussure. Outre l'ouverture de la fixation, il est pratiquement toujours nécessaire d'effectuer une intervention manuelle directement avec la main ou par l'intermédiaire d'un bâton de ski pour le verrouillage de la chaussure sur le ski.

En télémark, les matériels les plus usités sont les fixations selon la « norme 75 », comme par exemple les fixations décrites dans le brevet US 7,401,802 (Black Diamond Equipment). Ce type de fixation se caractérise par une prise avant fixe qui maintient la forme dite « bec de canard » située à l'avant de la chaussure et un système de tension à câble équipés de ressort se verrouillant sur le talon de la chaussure. Ce standard de chaussure rend délicat la marche sur rocher lors d'ascension, ne permet pas l'utilisation de crampons de glacier standard et limite l'utilisation de ce type de chaussure au seul ski télémark. De plus la mise en place des chaussures dans les fixations est toujours très délicate. Le skieur est souvent obligé de poser un genou à terre pour bloquer le ski et pouvoir verrouiller le système de tension sur le talon de la chaussure. Ces opérations sont rendues plus difficiles en présence de neige, car les skis étant rarement équipés de stop ski, ils glissent facilement rendant parfois l'opération de verrouillage fastidieuse. Enfin le déchaussage en cas de chute est pratiquement impossible, et l'utilisation de ces fixations présente donc un risque élevé de blessure pour les skieurs.

Au milieu des années 2000, un groupement de fabricants a défini un nouveau standard, appelé « New Telemark Norm » ou NTN, qui établit un nouveau standard d'interface ski/chaussure. Les nouvelles chaussures, définies par ce standard, peuvent être utilisées en télémark ou en ski alpin, et peuvent recevoir des crampons de glacier usuels. La semelle de la chaussure est divisée en deux parties : la semelle avant spécifique au standard NTN et le talon qui est classique et distinct de la semelle avant. La spécificité de la semelle avant vient de la saillie qui se situe au niveau de la voute plantaire au centre de la chaussure, à l'extrémité arrière de la semelle avant. Ainsi la chaussure peut être solidaire du ski en étant maintenue entre la partie avant de la semelle avant et la saillie. Ce standard a permis de créer des fixations qui combinent la liberté de mouvement du talon propre au télémark et qui intègrent un dispositif de sécurité libérant la chaussure en cas de chute du skieur. Répondant à plusieurs problématiques du standard de la norme 75, ces fixations peuvent aussi intégrer des stops ski et apportent un surcroit de sécurité pour les skieurs.

Les fixations de télémark telles que décrites dans le document EP 1 790 396 (Rottefella) sont les modèles de fixation répondant au standard NTN. Ces fixations imposent toujours un déverrouillage manuel, une mise en place délicate de la chaussure ainsi qu'une intervention pour le verrouillage de celle-ci à la main, avec le pied libre ou à l'aide d'un bâton de ski. Ces fixations se caractérisent aussi par un poids supérieur à la moyenne des fixations disponibles sur le marché.

Parallèlement au développement de ces fixations, les fabricants de chaussure ont intégré, à certains modèles de leur gamme, les interfaces avant et arrière propre aux fixations de type Dynafit ®. Ces interfaces de type Dynafit ® se caractérisent par la présence de deux inserts creux et coniques situés sur la pointe avant de la semelle et d'une plaque insert sur le talon. Les chaussures de télémark NTN, équipées de ces interfaces, permettent au skieur de les utiliser soit sur des skis équipés de fixation de télémark NTN soit sur des skis équipés de fixations de randonnées au standard Dynafit ®. Les utilisateurs apprécient beaucoup la polyvalence de ce type de nouvelle génération de chaussure. L'invention décrite dans la présente demande de brevet utilise ce modèle de chaussure.

Partant sur la base de ce concept de chaussure au standard NTN et équipé d'interface Dynafit ®, un modèle de fixation est apparu, associant la partie avant de la fixation Dynafit ® et le système de tension à verrouillage sur le talon de la chaussure propre aux fixations de télémark de la « norme 75 ». Ce système assure le maintien de l'avant de la chaussure par l'intermédiaire des brides (fourchettes) de la fixation Dynafit ®, tandis que la mise en tension de la chaussure est assurée par le système classique de talonnière maintenu par l'ensemble câble-ressort des fixations de télémark sous « norme 75 ». Ce système permet d'obtenir un ensemble fonctionnel et efficace en télémark, de poids raisonnable et efficace en randonnée mais impose toujours un verrouillage manuel de la chaussure et limite la sécurité du skieur à cause d'un déchaussage difficile.

Enfin on connait, par US-A-2003/0047912, une fixation de ski dont la fonction « Step In » est assurée par deux leviers, dont l'un est articulé sur l'embase de la fixation et dont l'autre peut coulisser, par son extrémité libre, dans une lumière de cette embase. La zone de verrouillage de la chaussure est par ailleurs solidaire en translation du levier coulissant. Lorsque l'utilisateur appuie vers le bas sur la zone de verrouillage, ceci entraîne le levier coulissant vers l'avant, de sorte que cette zone de verrouillage tend à avancer par rapport à la chaussure, ce qui réalise l'opération de fixation proprement dite. Le problème que la présente invention cherche à résoudre est de permettre à la fois un verrouillage automatique de la chaussure dans la fixation, l'utilisation de la fixation en mode randonnée sans déchaussage, un déchaussage aisé actionné par le skieur et un déchaussage automatique en cas de chute, tout en utilisant une fixation d'une masse totale aussi faible que possible.

### Objets de l'invention

Selon l'invention, le problème est résolu par une fixation de ski, en particulier fixation de ski de randonnée, de télémark et/ou de ski de fond, pour la fixation d'une chaussure de ski comportant une semelle avant et un talon, ladite fixation de ski comprenant :
- un élément de retenue avant, apte à coopérer avec la semelle avant de la chaussure,
- un élément de retenue arrière apte à coopérer avec une saillie de la partie arrière de la semelle avant et/ou avec la semelle arrière de la chaussure, ledit élément de retenue arrière étant apte à pivoter, en relevant ou abaissant sa partie arrière, dans le plan vertical autour d'un axe (qui peut être un axe matériel ou virtuel) horizontal orthogonal à la direction du ski entre une position dite haute (ou « position de repos ») et une position dite basse (ou « positon engagée »),
- un élément tendeur qui agit entre l'élément de retenue arrière et le ski et/ou l'élément de retenu avant, apte à assurer la mise en tension de la chaussure sur la fixation et à permettre au talon d'être librement soulevé,
- ladite fixation étant caractérisée en ce que qu'elle comprend en plus :
- une biellette tendeur placée sous l'étrier de retenue arrière et reliée à ce dernier, de manière à permettre audit étrier de retenue arrière de pivoter dans le plan vertical autour d'un axe horizontal orthogonal à la direction du ski,
- une butée fixe (appelée aussi « butée d'escamotage ») placée sur le ski ou l'élément de retenu avant, apte à coopérer avec la biellette tendeur, de manière à permettre à l'étrier de retenue arrière de reculer, en tendant ledit élément tendeur, lorsque le talon de la chaussure exerce sur l'étrier de retenue arrière se trouvant en position de repos une pression dirigée vers le bas.
L'élément de retenu avant est avantageusement un système de fixation de type Dynafit®, à double ergot de verrouillage sur la chaussure. L'élément de retenue avant comprend un élément de commande, tel qu'un loquet, pouvant être actionné par l'utilisateur, qui transmet son mouvement aux brides par l'intermédiaire d'une biellette avant.
La butée d'escamotage coopère avec la biellette tendeur et transforme lors de l'engagement de la chaussure dans l'élément de retenue arrière la force verticale exercée par le talon de la chaussure sur l'élément de retenue arrière en mouvement horizontal en direction arrière dudit élément de retenue arrière, ce qui permet l'engagement dudit élément de retenue arrière (de préférence par l'intermédiaire d'une bride d'accroche arrière) soit sur la saillie arrière de la semelle avant, soit sur le talon.

Selon un mode de réalisation de cette fixation, la partie arrière dudit étrier de retenue arrière ou dudit élément tendeur est reliée à la partie arrière de ladite biellette tendeur. La biellette tendeur permet à l'étrier de retenue de pivoter entre une position haute et une position basse.
L'étrier de retenue arrière peut être relié à l'élément de retenue avant par un élément de liaison flexible. Ce dernier peut présenter, dans sa partie arrière, un guide qui coulisse dans le tiroir de l'élément de retenue arrière.

Selon un autre mode de réalisation qui peut être combiné avec le précédent, ladite biellette tendeur, lors de l'engagement de l'élément de retenue arrière, bute avec son extrémité avant contre ladite butée fixe.

Selon un autre mode de réalisation qui peut être combiné avec un ou plusieurs des précédents, lorsque l'étrier de retenue arrière est libéré de la tension de recul et lorsque la saillie de la partie arrière de la semelle avant ou le talon de la chaussure est inséré dans l'étrier de retenue arrière, la saillie de la partie arrière de la semelle avant ou le talon de la chaussure prend appui sur une languette de la biellette, et verrouille ladite biellette en position escamotée.

Selon encore un autre mode de réalisation qui peut être combiné avec un ou plusieurs des précédents, l'élément de retenue arrière est conçu de manière à ce qu'à la mise en place de la chaussure dans l'élément de retenue arrière, après verrouillage de l'élément de retenue avant sur la partie avant de la semelle avant, lorsque l'utilisateur baisse le talon, la semelle arrière prend appui sur l'étrier de retenu arrière ou un élément associé à l'étrier de retenue arrière, et impose un recul de l'étrier de retenue arrière sous l'effet de la biellette, elle-même en appui sur la butée fixe d'escamotage, de manière à ce que ce recul de l'étrier de retenu arrière permette à la saillie ou au talon de la chaussure de s'insérer dans l'étrier de retenue arrière.

Selon encore un autre mode de réalisation qui peut être combiné avec un ou plusieurs des précédents, l'élément de retenue arrière comprend en plus un bossage d'escamotage placé derrière la butée fixe ou intégré dans la biellette tendeur, apte à dégager la biellette tendeur de son appui sur la butée fixe lorsque la saillie ou le talon de la chaussure est inséré dans l'étrier de retenue arrière.

Selon encore un autre mode de réalisation qui peut être combiné avec un ou plusieurs des précédents, ledit élément tendeur comprend deux organes de rappel élastique (typiquement des ressorts) disposées de part et d'autre de l'élément de retenue arrière, et de préférence à l'intérieur de l'étrier de retenue arrière, et au moins une bague moletée permettant d'ajuster la pré-charge de l'élément tendeur, et ledit élément tendeur comprenant de préférence en plus un ensemble de tiges et de câbles qui coopèrent avec lesdits ressorts pour la mise en tension de l'étrier de retenue. Lesdites tiges peuvent être disposées à l'intérieur desdits ressorts, typiquement parallèles à la direction de la fixation (i.e. parallèle au ski). Les câbles peuvent être remplacés par un arceau.

Selon encore un autre mode de réalisation qui peut être combiné avec un ou plusieurs des précédents, la fixation comprend un élément de commande (typiquement un loquet) pouvant être actionné par l'utilisateur, ledit élément de commande (loquet) permettant de maintenir l'étrier de retenue arrière suffisamment reculé pour empêcher la saillie ou le talon d'être crocheté par l'étrier de retenue arrière, soit en agissant directement sur l'étrier de retenue arrière soit en agissant directement sur la biellette tendeur. Cela convient à la pratique du ski de fond et du ski de randonnée.

Selon encore un autre mode de réalisation qui peut être combiné avec un ou plusieurs des précédents, ledit étrier de retenue arrière comprend deux butées latérales, disposées de part et d'autre de sa partie arrière, de manière à centrer la saillie arrière de la semelle avant de la chaussure sur ledit étrier de retenue arrière, ledit butées latérales étant de préférence disposées de manière à pouvoir pivoter chacun autour d'un axe vertical sous l'effet d'un couple généré par un mouvement latéral de la chaussure lors du déchaussement.

Selon encore un autre mode de réalisation qui peut être combiné avec un ou plusieurs des précédents, la biellette tendeur est relié à l'élément tendeur ou à l'étrier de retenue arrière par l'intermédiaire d'un axe qui se situe dans le plan dudit élément tendeur permettant à l'étrier de retenue arrière de coulisser parallèlement au plan dudit élément tendeur.

Selon encore un autre mode de réalisation qui peut être combiné avec un ou plusieurs des précédents, l'élément de retenue avant comprend trois composants, à savoir un élément (loquet) spécifique, un coulisseau et un élément pivotant; le coulisseau peut se déplacer au sens avant-arrière pour libérer ou bloquer ledit élément pivotant. Lorsque la fixation est en mode télémark, l'utilisateur peut faire pivoter l'élément vers l'avant, une protubérance dudit élément prend appui sur ledit coulisseau et le fait glisser vers l'arrière, libérant ledit élément pivotant pour permettre au skieur de lever aisément la chaussure pour pratiquer le ski de randonnée. L'utilisateur peut ainsi basculer en mode « ski de la randonnée » sans déchausser.

Selon encore un autre mode de réalisation qui peut être combiné avec un ou plusieurs des précédents, la biellette tendeur prend appui en service sur la butée d'escamotage en un point d'appui qui est situé en avant du point de liaison entre cette biellette et l'étrier de retenue, en vue de côté et en faisant référence au sens de déplacement du ski.

Selon encore un autre mode de réalisation qui peut être combiné avec un ou plusieurs des précédents, la biellette tendeur est montée pivotante sur l'étrier de retenue arrière autour d'un axe orthogonal à la direction du ski. La biellette tendeur peut notamment prendre appui en service sur la butée d'escamotage en un point qui est situé en avant dudit axe de pivotement de cette biellette, en vue de côté et en faisant référence au sens de déplacement du ski.

Selon encore un autre mode de réalisation qui peut être combiné avec un ou plusieurs des précédents, l'élément de retenue arrière comprend une partie avant qui est libre de pivoter par rapport à l'élément de retenue avant, autour d'un axe transversal, tout en étant liée en translation par rapport à cet élément de retenue, l'étrier de retenue arrière possédant un degré de liberté en translation par rapport à la partie avant, selon l'axe longitudinal du ski.

Selon encore un autre mode de réalisation qui peut être combiné avec un ou plusieurs des précédents, l'élément de retenue arrière est pourvu de moyens de fixation amovible, pour la fixation amovible de couteaux, lesdits couteaux étant aptes à pivoter par rapport à l'élément de retenue arrière autour d'un axe transversal. En particulier les moyens de fixation amovible peuvent comprendre un organe de fixation délimitant un logement, adapté pour recevoir par coulissement latéral une tige de pivotement, solidaire desdits couteaux.

Selon encore un autre mode de réalisation qui peut être combiné avec un ou plusieurs des précédents, la fixation comprend une talonnière et un support de talonnière, cette talonnière étant montée mobile par rapport au support entre une position d'accès, dans laquelle elle permet l'accès à un logement du support, ce logement étant propre à recevoir un capteur, et une position de recouvrement, dans laquelle elle interdit l'accès à ce logement tout en protégeant ce capteur.

Selon encore un autre mode de réalisation qui peut être combiné avec un ou plusieurs des précédents, la fixation comprend un élément de commande permettant la commande de l'élément de retenue avant ainsi qu'un organe de blocage de cet élément de commande, cet organe de blocage étant mobile entre une position neutre, dans laquelle il n'entrave pas le mouvement de l'élément de commande, et une position de blocage, dans laquelle il empêche le mouvement de l'élément de commande, afin d'éviter tout désengagement intempestif de la chaussure par rapport à l'élément de retenue avant. L'organe de blocage peut en particulier s'étendre à travers une échancrure de l'élément de commande et cet organe de blocage possède alors une zone de blocage propre à venir en butée contre les parois de cette échancrure, dans ladite position de blocage.

### Description des figures

Les figures 1 à 22 illustrent des modes de réalisation de l'invention.
Les figures 1, 2, 4 et 5 montrent la fixation en position repos (prête à être chaussée) : la figure 1 montre une vue en perspective, la figure 2 une vue de dessus, la figure 4 une vue de côté, la figure 5 une vue latérale en coupe.
La figure 3 montre une vue éclatée et en perspective de la fixation qui permet de visualiser l'ensemble des pièces qui compose l'équipement.
La figure 6 montre une vue latérale en coupe de la fixation en position repos avec la chaussure déjà maintenue par l'étrier de retenue avant.
Les figures 7 et 8 représentent une vue latérale en coupe de la fixation qui montre la chaussure s'insérant progressivement dans l'élément de retenue arrière, avant que la biellette tendeur ne soit escamotée. Sur la figure 7 la chaussure commence à s'insérer dans l'élément de retenue arrière, sur la figure 8 la chaussure est insérée dans l'élément de retenue arrière.
La figure 9 montre la même coupe que les figures 7 et 8, avec la chaussure engagée en position verrouillée.
La figure 10 monte une vue latérale en coupe de la fixation avec la chaussure en position « ski de randonnée » ou « ski de fond ».
La figure 11 illustre deux modes de réalisation du bossage d'escamotage, qui est un élément optionnel de l'invention.
La figure 12 montre une vue éclatée et en perspective d'un autre mode de réalisation de la fixation qui permet de visualiser l'ensemble des pièces qui compose l'équipement.
La figure 13 montre une vue latérale en coupe de la fixation selon une variante de l'invention, avec la chaussure en position « ski de randonnée ».
La figure 14 montre une vue latérale de la fixation selon la même variante que celle de la figure 13, avec la chaussure en position « télémark ».
La figure 15 montre un détail du dispositif montré sur les figures 1 à 3 dont elle illustre le fonctionnement.
La figure 16 montre un détail du dispositif montré sur les figures 12, 13 et 14 dont elle illustre le fonctionnement.
Les figures 17 et 18 sont des vues en perspective, illustrant un organe de montage pour des couteaux, respectivement en éclatée et en position montée.
Les figures 19 et 20 sont des vues en perspective, illustrant une talonnière équipant la fixation, en positions respectivement abaissée et relevée.
Les figures 21 et 22 sont des vues en perspective, illustrant une biellette de blocage équipant la fixation, en positions respectivement neutre et de blocage.

### Description détaillée

Dans cette description, les expressions « avant », « arrière », « devant », « derrière », « avance » et « recul » se réfèrent à la direction du ski en situation normale d'utilisation. Comme cela est illustré sur les figures 1 et 2, la fixation **1** selon l'invention comporte un élément de retenue avant **2,** un élément de retenue arrière **3** et une talonnière **4.** Ces trois éléments sont fixés sur le ski, typiquement par des vis de fixation **17,** directement ou par l'intermédiaire d'une platine de fixation.
La fonction principale de la talonnière **4** (visible en particulier sur la figure 9) est de permettre le positionnement du talon de la chaussure sur une surface d'appui **41** à une hauteur déterminée ; la talonnière est fixée sur le ski par l'intermédiaire d'un support **40** ; elle peut comprendre de manière connue une cale **43** (dite « cale haute »).
L'élément de retenue avant **2** est connu en tant que tel ; il peut s'agir avantageusement d'un élément de retenue avant connu de la fixation dite « Dynafit ®» comprenant deux ergots **20a, 20b** coniques qui coopèrent chacun avec un insert creux et conique **23** situé sur le côté droit et gauche de la partie avant de la semelle avant **11** de la chaussure **5.**
L'élément de retenue avant **2** en position « ouvert » (désengagée) est actionné par l'avancement de la pointe de la semelle avant de la chaussure **5,** par l'intermédiaire de la biellette avant **21,** comme sera décrit ci-dessous. Lesdits ergots **20a,20b** sont montés chacun sur une bride **24,** qui est actionnée par la biellette avant **21** ; en position d'engagement de l'élément de retenue avant **2,** ces brides **24** rapprochent les ergots **20a,20b** latéralement de la partie avant **14** de la semelle avant **11,** de manière à permettre aux ergots **20a,20b** de s'insérer dans lesdits inserts creux **23.** Ainsi l'élément de retenue avant **2** permet de retenir la chaussure **5** dans une position qui permet, lorsque la semelle arrière **13** de la chaussure **5** n'est pas retenue dans une position basse et peut être soulevée, le basculement aisé de la partie avant **14** de sa semelle avant **11** autour d'un axe horizontal, orthogonal au sens long du ski ; cet axe passe par les ergots **9a,9b.**

Tout autre type d'élément de retenue avant **2** qui permet un basculement aisé de la partie avant **14** de la semelle avant **11** autour d'un axe horizontal, orthogonal au sens long du ski peut être utilisé dans le cadre de la présente invention. De préférence, cet élément de retenue avant **2** est conçu de manière à permettre le désengagement de la partie avant **14** de la semelle avant **11** de la chaussure **5** par un élément de commande (typiquement un loquet) **26** actionné par le skieur à la main ou avec une pression de la pointe du bâton. Dans l'exemple de l'élément de retenue avant de type Dynafit ®, pour désengager la chaussure de l'élément de retenue avant **2,** l'élément de retenue avant **2** peut être actionné par un élément de commande (ici un loquet) **26** qui actionne une biellette avant **21** ; ledit élément de commande (loquet) **26** peut être actionné par le skieur à la main ou en exerçant une pression sensiblement verticale avec la pointe de son bâton ; pour accueillir aisément cette pointe du bâton le loquet **26** peut présenter une zone en creux **22.** Cet actionnement manuel ou au bâton provoque l'ouverture de l'élément de retenue avant **2** qui libère la semelle avant **11** de la chaussure **5.**

C'est dans l'élément de retenue arrière **3** que réside la présente invention. Il comprend tout d'abord une partie avant **3A,** qui est libre de pivoter par rapport à l'élément de retenue avant **2,** autour d'un axe transversal, tout en étant liée en translation par rapport à celui-ci. L'élément de retenue arrière **3** comprend par ailleurs un étrier de retenue arrière **7,** possédant un degré de liberté en translation par rapport à la partie avant **3A,** selon l'axe longitudinal du ski. Ce mouvement de translation, d'arrière en avant, s'effectue à l'encontre d'un élément tendeur décrit ci-après. Cet étrier de retenue arrière **7** est relié à une biellette **6** dite biellette tendeur, à savoir que cette biellette peut pivoter par rapport à cet étrier autour d'un axe transversal **A6.** De plus ledit étrier de retenue arrière **7** est en sa partie arrière solidaire avec une bride d'accroche arrière **8** apte à s'accrocher à la saillie arrière **46** de la semelle avant **11.** L'élément de retenue arrière **3** comprend par ailleurs un élément tendeur **35** évoqué ci-dessus, qui comprend typiquement au moins un ressort **31** (ou un autre organe de rappel élastique) et un ou plusieurs éléments de transmission, par exemple un système comprenant des tiges **32** et au moins un câble **33** (visibles sur la figure 3).

L'étrier de retenue arrière **7** peut basculer entre une position haute dite « position repos », illustrée sur les figures 4 et 5, et une position basse dite « position verrouillée », illustrée sur la figure 9. Ce basculement est guidé par une biellette **6** dite « biellette tendeur » positionnée sous l'étrier de retenue arrière **7.** La partie arrière de l'étrier de retenue arrière **7** est reliée de manière mobile à l'extrémité arrière de la biellette tendeur **6.** L'extrémité avant **74** de la biellette tendeur **6** peut être engagée dans une butée fixe **16,** fixée sur le ski. Lorsque le skieur baisse le talon **12** de sa chaussure **5,** ce mouvement vertical vers le bas engage l'extrémité avant **74** de la biellette tendeur **6** dans la butée **16** et provoque le recul de l'étrier de retenue arrière **7.** Ce mouvement de recul met en tension l'élément tendeur **35** ; il permet l'engagement de la saillie arrière **46** de la semelle avant **11** par la bride d'accroche arrière **8** de l'étrier de retenue arrière **7.**
En plus de l'élément de retenue avant **2** et de l'élément de retenue arrière **3,** la figure 3 fait apparaître les différents composants qui forment l'élément tendeur **35** : les tiges **35** et le câble **33,** comme il sera expliqué ci-dessous.
La biellette tendeur **6** peut être équipée d'un organe de rappel élastique (typiquement un ressort) **18** qui la presse vers le bas.
Nous donnons maintenant une description précise du fonctionnement de la fixation **1** selon l'invention, et en particulier de son élément de retenue arrière **3,** en nous référant en particulier aux figures 6 à 9.
En position repos de la fixation **1,** l'élément de retenue avant **1** est en position ouverte (par exemple, dans un élément de retenue avant **1** de type Dynafit ®, les brides **24** sont ouvertes), et la biellette tendeur **6** et l'étrier de retenue arrière 7 sont en position haute (position soulevée) : la position repos est la position dans laquelle la fixation **1** est prête à être chaussée. La figure 6 montre plus particulièrement la position de repos pour l'élément de retenue arrière **3** selon l'invention.
Lorsque l'utilisateur a engagé l'élément de retenue avant **2** (c'est-à-dire, dans l'exemple de l'élément de retenue Dynafit ® décrit ci-dessus : verrouillé les brides **24** de l'avant à l'aide des ergots **20a,20b** qui coopèrent avec les inserts creux **23** de la chaussure **5**), il lui suffit d'abaisser son talon **12** pour verrouiller la chaussure **5** dans l'élément de retenue arrière **3** selon l'invention. Lorsque le skieur abaisse le talon **12** de sa chaussure **5,** la semelle arrière **13** de la chaussure **5** prend appui sur une pièce d'interface (non montrée sur les figures) ou directement sur l'étrier de retenue arrière **7** et impose de fait à la biellette tendeur **6** de prendre appui sur la butée fixe (appelée aussi butée d'escamotage) **16** (voir la figure 7). La biellette prend appui sur cette butée fixe, en un point qui est situé en avant de l'axe **A6** de pivotement de cette biellette **6,** en vue de côté et en faisant référence au sens de déplacement du ski.
Sous la force verticale, imposée par la chaussure, la biellette **6,** en appui sur la butée d'escamotage **16,** exerce une force horizontale sur l'étrier de retenue arrière **7** dirigée vers l'arrière. Ceci impose un mouvement de recul de cet étrier par rapport à la partie avant 3A de l'élément de retenue arrière **3.** Ce mouvement de recul de l'étrier de retenue arrière **7** s'effectue à l'encontre de l'élément tendeur **35** de l'élément de retenue arrière **3,** à savoir que cet élément tendeur se trouve actionné. (Ce mouvement d'avance et de recul de l'étrier de retenue arrière **7** peut être relevé sur les figures sur les figures 6 à 10 par l'étendue de l'espace symbolisé par la flèche **E**). Plus précisément, ce mouvement de recul met en tension les ressorts **31** internes de la fixation. Le mouvement de recul de l'étrier de retenue arrière **7** se poursuit jusqu'à ce que la saillie **46** de la partie arrière de la semelle avant s'insère dans la bride d'accroche arrière **8** (figure 8).
Lorsque l'étrier de retenue arrière **7** arrive en position reculée, permettant à la chaussure **5** de s'insérer (dans un mode de réalisation avantageux de l'élément de retenue arrière **3** cela permet à la saillie **46** d'être engagée par la bride d'accroche arrière **8**), une protubérance adéquate de type bossage **10** située sur le ski ou un élément **76** de la fixation, comme par exemple sur la butée d'escamotage **16,** escamote la biellette tendeur **6** en exerçant une force dirigée vers le haut sur la partie avant de la biellette tendeur **6.** Cet escamotage de la biellette **6,** qui se fait typiquement autour d'un axe **19** horizontal, libère l'étrier de retenue **7** de la tension de recul. L'étrier de retenue **7,** sous l'effet de la tension de l'élément tendeur **35,** revient vers la position de repos et met en tension la chaussure **5.** Dans cette situation la chaussure **5** est verrouillée sur la fixation **1** de ski, et le skieur peut s'adonner au télémark, sachant que la semelle arrière **13** de la chaussure **5** reste fixée dans l'étrier de retenue arrière **7** et peut être soulevé en le basculant vers le haut ; ce mouvement sera plus efficace avec une chaussure de ski télémark dont la coque, notamment sur la partie avant, est suffisamment souple.
Dans un mode de réalisation, la butée fixe **16** est fixée sur le ski. Dans un autre mode de réalisation elle est solidaire avec l'élément de retenue avant **2.**
Pour déchausser, le skieur devra simplement libérer la partie de la semelle avant **11** de la chaussure **5** maintenue par l'élément de retenue avant **2,** typiquement en exerçant une pression verticale avec son bâton sur le loquet **26.** Dans le cas de l'élément de retenue avant **2** de type Dynafit ®, décrit ci-dessus, lorsque le skieur actionne l'élément de commande **26** (dans l'exemple, lorsque le skieur appuie sur le loquet **26**), les brides **24** s'écartent de part et d'autre de la semelle avant **11,** libérant ainsi la partie avant **14** de la semelle avant **11** en désengageant les ergots **20a,20b,** libérant la pointe avant de la chaussure. La chaussure **5** n'étant plus maintenue, il suffit au skieur d'avancer légèrement sa chaussure pour dégager le talon ou la saillie **46** et de retirer sa chaussure **5** de la fixation **1.**
Lorsque la saillie **46** de la partie arrière **15** de la semelle avant **11** s'insère dans la prise arrière, elle prend appui sur la languette **36** de la biellette **6** et la bloque en position escamotée.
Dans un mode de réalisation illustré sur les figures 5 à 9, un bossage d'escamotage **10** est prévu sous la biellette tendeur **6,** qui renforce la tension de l'élément tendeur **35** de l'élément de retenue arrière **3.**
Selon un mode particulier de réalisation, les ressorts de tension **31** de l'élément tendeur **35** sont intégrés dans l'étrier de retenue arrière **7.**

Dans un mode de réalisation, l'élément de retenue arrière **3** est apte à pivoter, en relevant ou abaissant sa partie arrière, dans le plan vertical autour d'un axe horizontal orthogonal à la direction du ski entre une position haute et une position basse. Cet axe peut être un axe matériel et/ou un axe virtuel. Un axe virtuel peut être représenté par un matériau souple, en l'occurrence un élément de liaison flexible **30** formé sur sa partie avant **3A.** Un tel élément de liaison flexible peut présenter lors de son fonctionnement une déformation généralisée et/ou localisée, par exemple à l'aide d'une ou plusieurs rainures **75** (voir les figures 3 et 4), et/ou il peut être fixé à son extrémité avant par un axe **37.**
Dans un mode de réalisation illustré sur les figures 3 et 4, les dimensions de l'élément de liaison flexible **30** sont choisies de manière à garantir que l'étrier de retenue arrière **7** soit dans une position telle que la biellette tendeur **6** soit placée en aval de la butée fixe **16.**

Dans un mode de réalisation illustré sur la figure 10, la fixation **1** de ski selon l'invention comprend un élément de commande **45** pouvant être actionné par l'utilisateur, ledit élément de commande **45** permettant d'imposer à l'étrier de retenue arrière **3** une position suffisamment reculée pour empêcher la saillie **46** ou le talon **12** d'être crocheté par l'étrier de retenue arrière **7,** soit en agissant directement sur l'étrier de retenue arrière **7** soit en agissant directement sur la biellette tendeur **6.** Ledit élément de commande **45** peut être un loquet.
Cela permet de pivoter la semelle arrière **13** de la chaussure **5** librement vers le haut ; la chaussure **5** étant tenue uniquement par l'élément de retenue avant **2.** Ce mouvement de pivotement est symbolisé par la double flèche sur la figure 10. Cette position convient à la pratique du ski de fond ou du ski de randonnée.
L'élément de commande ou loquet **45** peut être disposé avantageusement entre l'élément de retenue arrière **3** et la talonnière **4.**

Comme mentionné ci-dessus et illustré sur la figure 11, le bossage d'escamotage **10,** qui est optionnel, peut se situer soit sur le ski ou sur l'embase **76** qui comporte la butée d'escamotage **16,** comme cela est montré sur la figure 11a (ainsi que sur les figures 5, 6, 7, 8 et 9), soit il peut être intégré dans la biellette tendeur **6,** comme cela est illustré sur la figure 11b. Dans ce dernier cas il peut s'agir d'une protubérance dirigée vers le bas qui coopère avec la surface de l'embase **76,** ou tout autre système équivalent.

Les figures 12 à 14 et 16 illustrent cinq variantes de l'invention qui peuvent être mises en oeuvre séparément ou, comme dans le mode de réalisation montré sur la figure 12, ensemble :
Dans une première variante, l'élément de liaison flexible **30** intègre un guide **29** qui coulisse dans le tiroir de l'étrier de retenu arrière **7.** Le guide **29** rigidifie la tenue latérale : il peut être réalisé en plastique. En particulier, cette variante présente l'avantage d'assurer une meilleure stabilité latérale de la chaussure **5** lors du déchaussage, lorsque la partie avant de la chaussure n'est plus tenue par l'élément de retenue avant **2.**

Dans une deuxième variante dont le fonctionnement est illustré sur la figure 14, dans l'élément tendeur **35** les câbles sont remplacés par un arceau **77 ;** cela permet de maîtriser le point d'inflexion de la chaussure.

Dans une troisième variante illustrée sur la figure 16, dans l'élément de retenue avant **2,** les brides **24a,24b** présentent une surface d'appui **78a, 78b** pour la partie avant **15** de la semelle avant **11.**

Dans une quatrième variante dont le fonctionnement est illustré sur les figures 13 et 14, la coopération entre trois composants de l'élément de retenue avant **2,** à savoir le loquet de commande "mode randonnée" **49,** le coulisseau **47** et l'ensemble pivot randonnée **50** permet à l'utilisateur de basculer du mode « ski de randonnée » (figure 13) au mode « télémark » (figure 14) et vice versa sans déchausser. Cette quatrième variante représente une modification innovante de l'élément de retenue avant **2** ; elle offre une nouvelle fonctionnalité qui sera expliquée ci-dessous en relation avec la figure 16.
Le loquet de commande mode randonnée **49** est dissociée de la biellette avant **21'** mais assure toujours la fonction de blocage de la biellette avant **21'** pour le mode randonnée mais elle permet dorénavant de faire glisser le coulisseau **47** d'avant en arrière pour libérer ou bloquer l'ensemble pivot randonnée **50**
L'ensemble pivot randonnée **50** qui était bloqué par le coulisseau rando **47,** peut dorénavant pivoter autour des axes (82), voir la figure 16f. Lorsque la fixation est en mode télémark, l'utilisateur peut faire pivoter l'élément **49** vers l'avant, une protubérance de la pièce prend appui sur le coulisseau **47** et le fait glisser vers l'arrière, libérant de fait l'ensemble pivot randonnée **50.** Cet ensemble libéré permet au skieur de lever aisément la chaussure pour pratiquer la randonnée comme le décrit la figure 13. L'utilisateur (skieur) peut ainsi basculer en mode « ski de randonnée » sans déchausser.

Par ailleurs on note que sur la figure 12 la platine **27** a été réalisée en deux pièces **27,27a.** Dans cette sous-variante, le corps principal **27** est placé sur une cale (par exemple en plastique) **27a** qui intègre des guides dans la partie médiane pour assurer le maintient du coulisseau **47** lors du glissement. Cette sous-variante permet de limiter le coût d'usinage.

On note que le mode de réalisation de la figure 12 ne montre pas la présence du bossage d'escamotage **10,** mais il est prévu que ce dernier peut être ajouté.

Dans une cinquième variante, la biellette avant (noté ici **21'**) et son loquet (noté ici **26'**) sont solidaires.

La figure 15 illustre autrement le mode de réalisation des figures 1, 2 et 3.
La figure 15a montre la fixation en position ouverte, en attente de la chaussure. Les brides **24a,24b** sont ouvertes et la biellette avant **21** est en position haute.
La figure 15b montre la fixation en position « chaussure en prise avant » ; c'est la position télémark. La biellette avant **21** a basculé vers le bas ; le loquet **26** a suivi le basculement de la biellette avant **21** (ces deux pièces étant liées par un pivot et un système de blocage de position) provoqué par l'engagement de la pointe de la chaussure.
La figure 15c montre la fixation en position « randonnée ». Le loquet **26** a été basculé par le skieur à la main (typiquement par une pression de la pointe du bâton sur une zone creuse **22** du loquet **26**) et prend appui sur au moins une protubérance d'appui **48** (ici : deux protubérance d'appui **48a, 48b**). La fixation est bloquée et le skieur ne peut plus déchausser dans cette position.

La figure 16 illustre autrement le mode de réalisation des figures 12, 13 et 14.
La figure 16a montre l'élément de retenue avant **2** de la fixation en position ouverte, en attente de la chaussure. Cette figure intègre le mode de réalisation dans lequel la biellette avant **21'** et son loquet **26'** sont solidaires (appelés dans la description qui suit « pièce **21'+26'** »).
La figure 16b montre la fixation en position « télémark ». La pièce **21'+26'** a basculé vers le bas avec les surfaces d'appui **78a,78b** des brides **24a, 24b.** La pièce **49** n'a pas bougé ; elle est indépendante de la pièce **21'+26'.** Dans cette condiguration de la fixation le skieur peut déchausser.
La figure 16c montre la fixation en position « Randonnée ». La pièce **49** a été basculée par le skieur, typiquement par une pression verticale vers le bas exercée avant la pinte de son bâton. La fixation est bloquée et le skieur ne peut plus déchausser.
La figure 16d montre plus en détail le mouvement de la pièce **49** et du coulisseau **49** : l'abaissement de la pièce **49** provoque le recul du coulisseau **47** en direction de la flèche. Une surface d'appui **80** de la biellette avant **26'** assure le blocage de la pièce **21'+26'.** Lorsque le coulisseau **47** a coulissé vers l'arrière la pièce **49** est libre à pivoter vers le haut. Le point de pivot pour le mode « télémark » est proche du point de bridage de la chaussure, et la chaussure peut donc pivoter en limitant fortement la tesnsion des ressorts : Lorsque le skieur soulève son talon la chaussure pivote et effectue un mouvement en arc de cercle. L'élément de retenue arrière **3** pivote aussi autour d'un point de pivot et effectue ainsi un mouvement en arc de cercle. En mode télémark (pièce **49** verrouillée sur le ski) ce point de pivot est éloigné de l'élément de retenue avant **2.** ; cet écart entraine une tension forte de l'élément tendeur **35** et fait fléchir la chaussure. Les deux arcs de cercle décrits par les mouvements de ces deux éléments sont éloignés, l'élément tendeur **35** compense l'écart et augmente ainsi la tension. En mode « si de randonnée » (pièce **49** déverrouillée) le point de pivot de l'élément de retenue arrière **3** est très proche de l'élément de retenue avant **2** car la pièce **49** pivote avec l'élément de retenue arrière **3** (voir la figure 13). La tension sur la chaussure est plus faible, le skieur peut aisément soulever son talon pour le ski de randonnée.

Cette variante de l'élément de fixation avant **2** permet donc un passage facile du mode « télémark » en mode « randonnée » et *vice versa* sans démontage de la chaussure, à l'aide d'une simple action par la pointe du bâton sur l'élément **49.**
Les figures 16e et 16f montrent de manière plus claire la structure et l'action du coulisseau **47** et de la pièce « ensemble pivot randonnée » **49.** La figure 16e montre la pièce **49** en mode bloqué, la figure 16f montre la pièce **49** libérée, après que le coulisseau **47** l'ait libéré ; dans cet exemple, le coulisseau coopère à cette fin avec une encoche **81** aménagé dans la pièce **49.** Cette dernière peut pivoter autour d'un axe **82.**

Sur les figures 1 à 10, 11b, 12 à 14 et 16 apparaissent des vis **17** de fixation des divers éléments sur le ski, mais le ski **28** n'est représenté que sur la figure 11a.

La chaussure **5** a été décrite ici comme comportant une semelle avant **11** et une semelle arrière **13,** ces deux parties étant séparées par la saillie **46.** Dans le cadre de la présente invention, la saillie **46** peut aussi être réalisée sous la forme d'un canal ou tout autre creux aménagé dans la semelle de la chaussure, dans quel cas la saillie **46** est dite, dans le contexte de la description, appartenir à la semelle avant **11** dont elle représente le bord de la partie arrière **15** ; la semelle arrière **13** est dans ce cas représenté par la partie de la semelle qui s'étend de la saillie **46** jusqu'à l'extrémité arrière de la semelle (appelé le talon **12**).

Les figures 17 et 18 illustrent un mode de réalisation supplémentaire de l'invention, dans lequel l'élément de liaison flexible **30** est percé de deux orifices **83,** destinés à la coopération avec un organe de montage pour des couteaux. De façon plus précise cet organe de montage **84** possède deux doigts 85 destinées à pénétrer dans les orifices précités **83,** lesquels doigts peuvent coopérer avec des moyens de blocage non représentés, de tout type approprié.

L'organe **84** comprend en outre un logement de montage **86** délimité par trois bossages, à savoir un premier bossage **87** médian, faisant face à deux bossages latéraux 88. Les faces en regard de ces bossages présentent une surface arrondie, alors que ces bossages sont avantageusement réalisés en un matériau présentant une certaine élasticité. La zone de montage **86** peut donc accueillir, de façon amovible, des couteaux **90** tels que ceux commercialisés sous la dénomination Dynafit ®. A cet effet ces couteaux sont reliés, via des pattes **91,** à une tige transversale **92** propre à être reçue dans le logement **86.**

Lorsque l'utilisateur doit emprunter un passage délicat, notamment sur glacier, il insère la tige **92** dans le logement **86,** notamment par un coulissement latéral. Les couteaux peuvent alors pivoter par rapport à l'élément flexible, autour de l'axe de la tige transversale **92,** selon la flèche **F92.** L'utilisateur engage ensuite sa chaussure dans l'élément de retenue avant **2,** comme décrit ci-dessus, de sorte que les couteaux ne peuvent être désolidarisés de façon intempestive. S'il désire enlever ces couteaux, l'utilisateur désengage tout d'abord sa chaussure de l'élément de retenue avant, puis extrait la tige **92** hors du logement **86.**

Les figures 19 et 20 illustrent encore un mode de réalisation supplémentaire de l'invention, dans lequel la talonnière **4** est montée mobile par rapport au support **40,** en l'occurrence montée pivotante autour d'un axe transversal **A4.** De plus le support délimite un logement **94,** permettant la réception d'un capteur **95,** de type connu en soi. Ce capteur permet à l'utilisateur de retrouver son ski après une chute, lorsque le ski est notamment perdu dans de la neige poudreuse. Ce capteur est, à titre d'exemple, conforme à celui commercialisé sous la dénomination ResQski ®.

Avant d'engager sa chaussure dans l'élément de retenue avant **2,** l'utilisateur fait pivoter la talonnière vers le haut autour de l'axe **A4,** de façon à accéder au logement **94.** Il insère ensuite le capteur dans ledit logement : de façon avantageuse, ce dernier possède des parois adaptées à une fixation amovible du capteur **95,** notamment par coulissement latéral.. On notera que ce mode de réalisation permet de tirer parti de façon judicieuse de l'espace libre formé par la talonnière. De plus la surface supérieure de cette talonnière permet de protéger le capteur **95** vis à vis de toute agression, notamment d'un coup de carre intempestif. Après usage, l'utilisateur désengage sa chaussure de l'élément de retenue avant, puis extrait le capteur **95** hors de son logement **94.**

Les figures 21 et 22 illustrent encore un mode de réalisation supplémentaire de l'invention, dans lequel le loquet de commande **26** est creusé d'une échancrure **100** débouchant sur ses deux faces opposées. Il est par ailleurs prévu une biellette supplémentaire **101,** dite biellette de blocage, laquelle est montée pivotante autour d'un axe **A101,** par rapport au corps de l'élément de retenue avant **2.** Le pivotement de cette biellette **101** peut être réalisé par appui sur un organe d'actionnement **102** (voir aussi figure 18), situé de part et d'autre du loquet **26.** Cet appui peut être initié par exemple par un bâton et, de ce fait, l'organe d'actionnement est avantageusement pourvu de deux renfoncements, assurant la coopération aisée avec ce bâton.

La biellette est mobile entre deux positions fonctionnelles. Dans la première position, illustrée à la figure 21, cette biellette est tournée vers l'arrière du ski, de sorte qu'elle n'entrave pas le libre basculement du loquet **26.** Dans cette première position, l'utilisateur peut donc engager et désengager librement la chaussure par rapport à l'élément de retenue avant.

Dans la deuxième position, dite de blocage, illustrée à la figure 22, cette biellette est tournée vers l'avant du ski, de sorte qu'elle empêche désormais le libre basculement du loquet **26.** De façon avantageuse, l'utilisateur engage sa chaussure dans la première position de la biellette, puis bascule cette biellette dans sa deuxième position. Il ne peut alors plus désengager, de façon intempestive, sa chaussure par rapport à l'élément de retenue avant. En effet les parois de l'échancrure **100** viennent alors en butée contre une zone dite de blocage **103,** appartenant à la biellette **101.** Le ski ne peut donc plus déchausser, ce qui est particulièrement adapté à un mode « randonnée », afin que le ski ne s'échappe pas notamment dans le cas d'un appui latéral sur la glace.

Dans un autre mode de réalisation non illustré par des figures, c'est le talon **12** qui est engagé par l'élément de fixation arrière **7.**

La fixation selon l'invention présente de nombreux avantages. Elle peut être engagée et désengagée sans que le skieur n'ait besoin de se baisser. De plus elle est polyvalente, robuste, fiable, légère.

**Liste des repères utilisés sur les figures :**

| | |
|---|---|
| 1 Fixation | 40 Support de talonnière |
| 2 Elément de retenue avant | 41 Surface d'appui de la talonnière |
| 3 Elément de retenue arrière | 42 Bouton de bascule |
| 4 Talonnière | 43 Cale haute |
| 5 Chaussure | 44 Axe de talonnière |
| 6 Biellette tendeur | 45 Loquet de verrouillage randonnée |
| 7 Etrier de retenue arrière | 46 Saillie arrière de la semelle avant 11 |
| 8 Bride d'accroche arrière | 47 Coulisseau |
| 9 Bague moletée (9a,9b) | 48 Protubérance d'appui |
| 10 Bossage d'escamotage | 49 Loquet de commande mode randonnée |
| 11 Semelle avant de la chaussure 5 | 50 Ensemble pivot randonnée |
| 12 Talon de la chaussure 5 | 70 Ressort de sécurité |
| 13 Semelle arrière de la chaussure 5 | 71 Vis de réglage (tension du ressort 70) |
| 14 Partie avant de la semelle avant 11 | 72 Indicateur de tension |
| 15 Partie arrière de la semelle avant 11 | 73 Coulisseau |
| 16 Butée d'escamotage | 74 Extrémité avant de la biellette 6 |
| 17 Vis de fixation sur le ski | 75 Rainure de l'élément de liaison 30 |
| 18 Ressort de la biellette tendeur 6 | 76 Embase (platine) |
| 19 Axe de la biellette tendeur 6 | 77 Arceau |
| 20 Ergot (20a,20b) | 78 Surface d'appui de la bride 24 |
| 21 Biellette avant | 80 Surface d'appui de la biellette avant |
| 22 Zone en creux du loquet 26 | 81 Encoche dans l'ensemble 49 |
| 23 Insert creux | 82 Point de pivot de l'ensemble 49 |
| 24 Bride | 83 Orifices de l'élément 30 |
| 25 Clip de maintien de l'axe biellette 19 | 84 Organe de montage |
| 26 Loquet de la biellette avant 21 | 85 Doigts de l'organe 84 |
| 27 Platine de l'élément de retenue avant | 86 Logement de montage |
| 28 Ski | 87 Bossage médian |
| 29 Guide | 88 Bossages latéraux |
| 30 Elément de liaison flexible | 90 Couteaux |
| 31 Elément de rappel élastique (ressort) | 91 Pattes des couteaux 90 |
| 32 Tige | 92 Tige des couteaux 90 |
| 33 Câble | 94 Logement du support 40 |
| 34 Elément de réglage du point de pivot | 95 Capteur |
| 35 Elément tendeur | 100 Echancrure dans loquet 26 |
| 36 Languette de la biellette tendeur 6 | 101 Biellette |
| 37 Axes de l'élément de liaison 30 | 102 Organe d'actionnement de 101 |
| 38 Butée latérale | 103 Zone de blocage de 101 |
| 39 Axe de la butée latérale 38 | |

## Revendications

1. Fixation de ski (1), en particulier fixation de ski de randonnée, de télémark ou de ski de fond, destinée à la fixation d'une chaussure de ski (5) comportant une semelle avant (11) et un talon (12), ladite fixation de ski (1) comprenant
- un élément de retenue avant (2), apte à coopérer avec la semelle avant (11) de la chaussure (5),
- un élément de retenue arrière (3) apte à coopérer avec une saillie (46) de la partie arrière (15) de la semelle avant (11) et/ou avec la semelle arrière (13) de la chaussure (5), ledit élément de retenue arrière (3) étant apte à pivoter, en relevant ou abaissant sa partie arrière, dans le plan vertical autour d'un axe horizontal orthogonal à la direction du ski, qui peut être un axe matériel ou virtuel, entre une position dite haute, ou position de repos, et une position dite basse, ou positon engagée,
- un élément tendeur (35) qui agit entre l'élément de retenue arrière (2) et le ski et/ou l'élément de retenue avant (2), apte à assurer la mise en tension de la chaussure (5) sur la fixation (1) et à permettre au talon (12) d'être librement soulevé,
ladite fixation (1) comprenant en plus
- une biellette tendeur (6) placée sous un étrier de retenue arrière (7) et reliée à ce dernier, de manière à permettre à ladite biellette tendeur (6) de pivoter dans le plan vertical autour d'un axe (53) horizontal orthogonal à la direction du ski (10), par rapport audit étrier de retenue arrière (7),
- une butée d'escamotage (16) placée sur le ski ou l'élément de retenue avant (2), apte à coopérer avec la biellette tendeur (6), ladite fixation (1) étant **caractérisée en ce que** la biellette tendeur (6) prend appui en service sur la butée d'escamotage (16) en un point d'appui qui est situé en avant du point de liaison entre cette biellette et l'étrier de retenue, en vue de côté et en faisant référence au sens de déplacement du ski, de manière à permettre à l'étrier de retenue arrière (7) de reculer, en tendant ledit élément tendeur (35), lorsque le talon (12) de la chaussure (5) exerce sur l'étrier de retenue arrière (7) se trouvant en position de repos une pression dirigée vers le bas.

2. Fixation (1) selon la revendication 1, **caractérisée en ce que** la partie arrière dudit étrier de retenue arrière (7) est reliée à la partie arrière de ladite biellette tendeur (6).

3. Fixation (1) selon la revendication 1 ou 2, **caractérisée en ce que** ladite biellette tendeur (6), lors de l'engagement de l'élément de retenue arrière (3), bute avec son extrémité avant contre ladite butée (16).

4. Fixation (1) selon l'une quelconque des revendications 1 à 3, **caractérisée en ce que** lorsque l'étrier de retenue arrière (7) est libéré de la tension de recul et que la saillie (46) de la partie arrière (15) de la semelle avant (11) ou le talon (12) de la chaussure (5) est inséré dans l'étrier de retenue arrière (7), la saillie (46) de la partie arrière (15) de la semelle avant (11) ou le talon (12) de la chaussure (5) prend appui sur une languette (36) de la biellette (6), et verrouille ladite biellette (6) en position escamotée.

5. Fixation (1) selon l'une quelconque des revendication 1 à 4, **caractérisée en ce qu'**à la mise en place de la chaussure dans l'élément de retenue arrière (3), après verrouillage de l'élément de retenue avant (2) sur la partie avant (14) de la semelle avant (11), lorsque l'utilisateur baisse le talon (12), la semelle arrière (13) prend appui sur l'étrier de retenue arrière (7) ou un élément (8) associé à l'étrier de retenue arrière (7), et impose un recul de l'étrier de retenue arrière (7) sous l'effet de la biellette (6), elle-même en appui sur la butée fixe d'escamotage (16), de manière à ce que ce recul de l'étrier de retenue arrière (7) permette à la saillie (46) ou au talon (12) de la chaussure (5) de s'insérer dans l'étrier de retenue arrière (7).

6. Fixation (1) de ski selon l'une quelconque des revendications 1 à 5, **caractérisée en ce que** l'élément de retenue arrière (3) comprend en plus un bossage d'escamotage (10) placé à l'arrière de la butée fixe (16) ou intégré dans la biellette tendeur (6), apte à dégager la biellette tendeur (6) de son appui sur la butée fixe (16) lorsque la saillie (46) ou le talon (12) de la chaussure (5) est inséré dans l'étrier de retenue arrière (7).

7. Fixation (1) de ski selon l'une quelconque des revendications 1 à 6, **caractérisé en ce que** ledit élément tendeur (35) comprend deux organes de rappel élastique (31), tels que des ressorts, disposés de part et d'autre de l'élément de retenue arrière (3), et de préférence à l'intérieur de l'étrier de retenue arrière (7), et au moins une bague moletée (9) permettant d'ajuster la précharge de l'élément tendeur (35), et ledit élément tendeur (35) comprenant de préférence en plus un ensemble de tiges (32) et de câbles (33) qui coopèrent avec lesdits ressorts (31) pour la mise en tension de l'étrier de retenue (7).

8. Fixation (1) de ski selon l'une quelconque des revendications 1 à 7, **caractérisée en ce qu'**elle comprend un élément de commande (45), typiquement un loquet, pouvant être actionné par l'utilisateur, ledit élément de commande (45) permettant de maintenir l'étrier de retenue (3) arrière suffisamment reculé pour empêcher la saillie (46) ou le talon (12) d'être crocheté par l'étrier de retenue arrière (7), en agissant directement sur l'étrier de retenue arrière (7) soit en agissant directement sur la biellette tendeur (6).

9. Fixation (1) de ski selon l'une quelconque des revendications 1 à 8, **caractérisée en ce que** la biellette tendeur (6) est relié à l'élément tendeur (35) ou à l'étrier de retenue arrière (7) par l'intermédiaire d'un axe (19) qui se situe dans le plan dudit élément tendeur (35) permettant à l'étrier de retenue arrière (7) de coulisser parallèlement au plan dudit élément tendeur (35).

10. Fixation (1) de ski selon l'une quelconque des revendications précédentes, **caractérisée en ce que** la biellette tendeur (6) est montée pivotante sur l'étrier de retenue arrière (7) autour d'un axe (A6) orthogonal à la direction du ski.

11. Fixation (1) de ski selon la revendication 10, **caractérisée en ce que** la biellette tendeur (6) prend appui en service sur la butée d'escamotage (16) en un point qui est situé en avant dudit axe de pivotement de cette biellette, en vue de côté et en faisant référence au sens de déplacement du ski.

12. Fixation (1) de ski selon l'une quelconque des revendications précédentes, **caractérisée en ce que** l'élément de retenue arrière (3) comprend, outre l'étrier de retenue arrière (7), une partie avant (3A) qui est libre de pivoter par rapport à l'élément de retenue avant (2) autour d'un axe transversal, tout en étant liée en translation par rapport à cet élément de retenue, l'étrier de retenue arrière (7) possédant un degré de liberté en translation par rapport à la partie avant (3A), selon l'axe longitudinal du ski.

13. Fixation (1) de ski selon l'une quelconque des revendications précédentes, **caractérisée en ce que** la fixation comprend une talonnière (4) et un support (40) de talonnière, cette talonnière étant montée mobile par rapport au support entre une position d'accès, dans laquelle elle permet l'accès à un logement (94) du support, ce logement étant propre à recevoir un capteur (95), et une position de recouvrement, dans laquelle elle interdit l'accès à ce logement tout en protégeant ce capteur.

14. Fixation (1) de ski selon l'une quelconque des revendications précédentes, **caractérisée en ce que** la fixation comprend un élément de commande (26) permettant la commande de l'élément de retenue avant (2), ainsi qu'un organe de blocage (101) de cet élément de commande, cet organe de blocage étant mobile entre une position neutre, dans laquelle il n'entrave pas le mouvement de l'élément de commande, et une position de blocage, dans laquelle il empêche le mouvement de l'élément de commande, afin d'éviter tout désengagement intempestif de la chaussure par rapport à l'élément de retenue avant.

## Patentansprüche

1. Skibindung (1), insbesondere Skitouren-, Telemark- oder Langlaufskibindung, bestimmt zur Befestigung eines Skistiefels (5) mit einer Vordersohle (11) und einer Ferse (12), wobei die Skibindung (1) aufweist:
- ein vorderes Halteelement (2), das mit der Vordersohle (11) des Schuhs (5) zusammenwirken kann,
- ein hinteres Halteelement (3), das zusammenwirken kann mit einem Vorsprung (46) des hinteren Teils (15) der Vordersohle (11) und / oder mit der hinteren Sohle (13) des Schuhs (5), wobei das hintere Halteelement (3) zwischen einer sogenannten hohen Position oder Ruheposition und einer sogenannten niedrigen oder eingerasteten Position schwenkbar ist durch Anheben oder Absenken seines hinteren Teils in der vertikalen Ebene um eine horizontale Achse orthogonal zur Ski-Richtung, die eine materielle oder virtuelle Achse sein kann,
- ein Spannelement (35), das zwischen dem hinteren Halteelement (3) und dem Ski und / oder dem vorderen Halteelement (2) wirkt, das geeignet ist, die Spannung des Schuhs (5) an der Bindung (1) zu gewährleisten und zu ermöglichen, dass die Ferse (12) frei angehoben werden kann,
wobei die Skibindung (1) ferner umfasst :
- eine Spannstange (6), die unter einer hinteren Halteklammer (7) angeordnet und mit dieser verbunden ist, so dass die Spannstange (6) in der vertikalen Ebene um eine horizontale Achse orthogonal zur Skirichtung und relativ zur genannten hinteren Halteklammer (7) schwenkbar ist,
- einen Rückstellanschlag (16), der auf dem Ski oder dem vorderen Halteelement (2) angeordnet ist, und geeignet ist, mit der Spannstange (6) zusammenzuwirken,
wobei die Skibindung (1) **dadurch gekennzeichnet ist, dass** die Spannstange (6) bei normalem Funktionieren auf dem Rückstellanschlag (16) aufliegt auf einem Stützpunkt, der vor dem Verbindungspunkt zwischen dieser Spannstange und der Halteklammer angeornet ist, in Seitenansicht und in Bezug auf die Bewegungsrichtung des Skis,
um zu ermöglichen, dass die hintere Halteklammer (7) durch Spannen des Spannelementes (35) zurückgleiten kann, wenn die Ferse (12) des Stiefels (5) auf die in der Ruheposition befindliche hintere Halteklammer (7) abwärts drückt.

2. Befestigungselement (1) nach Anspruch 1, **dadurch gekennzeichnet, dass** der hintere Teil der hinteren Halteklammer (7) mit dem hinteren Teil der Spannstange (6) verbunden ist.

3. Befestigungselement (1) nach Anspruch 1 oder 2, **dadurch gekennzeichnet, dass** die Spannstange (6) beim Eingriff des hinteren Halteelements (3) mit ihrem vorderen Ende an dem Anschlag (16) anliegt.

4. Befestigungselement (1) nach einem der Ansprüche 1 bis 3, **dadurch gekennzeichnet, dass** beim Lösen der hinteren Halteklammer (7) von der Rückstoßspannung und dem Einsetzen des Vorsprungs (46) des hinteren Teils (15) der Vordersohle (11) oder des Absatzes (12) des Schuhs (5) in die hintere Halteklammer (7) der Vorsprung (46) des hinteren Teils (15) der Vordersohle (11) oder der Absatz (12) des Schuhs (5) auf einer Zunge (36) der Spannstange (6) aufliegt, und die Spannstange (6) in der zurückgestellten Position verriegelt.

5. Befestigungselement (1) nach einem der Ansprüche 1 bis 4, **dadurch gekennzeichnet, dass** beim Einführen des Schuhs in das hintere Halteelement (3), nach dem Verriegeln des vorderen Halteelementes (2) am vorderen Teil (14) der Vordersohle (11), wenn der Benutzer den Absatz (12) senkt, die hintere Sohle (13) auf der hinteren Halteklammer (7) oder einem der hinteren Halteklammer (7) zugeordneten Element (8) aufliegt, und ein Zurückweichen der hinteren Halteklammer (7) unter der Wirkung der Spannstange (6), die ihrerseits auf dem festen Punkt des Rückstellanschlags (16) aufliegt, erzwingt, sodass das Zurückweichen der hinteren Halteklammer (7) es dem Vorsprung (46) oder dem Absatz (12) des Schuhs (5) ermöglicht, sich in die hintere Halteklammer (7) zu integrieren.

6. Skibindung (1) nach einem der Ansprüche 1 bis 5, **dadurch gekennzeichnet, dass** das hintere Halteelement (3) zusätzlich einen Rückzugsnocken (10) aufweist, der hinter dem Rückstellanschlag (16) angeordnet oder in die Spannstange (6) integriert ist, um die Spannstange (6) von ihrem Aufliegen am festen Anschlag (16) lösen zu können, wenn der Vorsprung (46) oder die Ferse (12) des Schuhs (5) in die hintere Halteklammer (7) eingeführt wird.

7. Skibindung (1) nach einem der Ansprüche 1 bis 6, **dadurch gekennzeichnet, dass** das Spannelement (35) zwei elastische Rückholelemente (31), wie etwa Federn, aufweist, die auf beiden Seiten des hinteren Halteelementes (3), und vorzugsweise innerhalb des hinteren Haltebügels (7), angeordnet sind, und mindestens einen Rändelring (9) zum Einstellen der Vorspannung des Spannelements (35) aufweist, und wobei das Spannelement (35) vorzugsweise weiterhin eine Gruppe von Stangen (32) und Seilen (33) aufweist, die mit den Federn (31) zum Spannen der Halteklammer (7) zusammenwirken.

8. Skibindung (1) nach einem der Ansprüche 1 bis 7, **dadurch gekennzeichnet, dass** sie ein Steuerelement (45), typischerweise eine Verriegelung, aufweist, die vom Benutzer betätigbar ist, wobei das Steuerelement (45) geeignet ist, das Halteelement (3) weit genug zurückzuhalten, um zu verhindern, dass der Vorsprung (46) oder der Absatz (12) durch den hinteren Haltebügel (7) eingehakt werden, indem entweder direkt auf den hinteren Haltebügel oder direkt auf die Spannstange (6) eingewirkt wird.

9. Skibindung (1) nach einem der Ansprüche 1 bis 8, **dadurch gekennzeichnet, dass** die Spannstange (6) mit dem Spannelement (35) oder mit der hinteren Halteklammer (7) mittels einer Achse (19) verbunden ist, die in der Ebene des Spannelements (35) liegt und es ermöglicht, dass die hintere Halteklammer (7) parallel zur Ebene des Spannelements (35) gleiten kann.

10. Skibindung (1) nach einem der vorhergehenden Ansprüche, **dadurch gekennzeichnet, dass** die Spannstange (6) an der hinteren Halteklammer (7) um eine orthogonal zur Richtung des Skis liegende Achse (A6) schwenkbar gelagert ist.

11. Skibindung (1) nach Anspruch 10, **dadurch gekennzeichnet, dass** die Spannstange (6) an einem Punkt, der vor ihrer Schwenkachse liegt, auf dem Rückstellanschlag (16) aufliegt, in Seitenansicht und in Bezug auf die Bewegungsrichtung des Skis.

12. Skibindung (1) nach einem der vorhergehenden Ansprüche, **dadurch gekennzeichnet, dass** das hintere Halteelement (3) zusätzlich zu der hinteren Halteklammer (7) einen vorderen Teil (3A) aufweist, der um eine Querachse relativ zu dem vorderen Halteelement (2) frei schwenkbar ist, während es mit diesem Halteelement translatorisch verbunden ist, wobei die hintere Halteklammer (7) einen Freiheitsgrad zur Translation in Bezug auf den vorderen Abschnitt (3A) entlang der Längsachse des Skis aufweist.

13. Skibindung (1) nach einem der vorhergehenden Ansprüche, **dadurch gekennzeichnet, dass** die Bindung ein Fersenstück (4) und eine Fersenstütze (40) umfasst, wobei das Fersenstück zwischen einer Zugangsposition, in der es Zugang zu einem Gehäuse (94) der Fersenstütze ermöglicht, wobei dieses Gehäuse dazu geeignet ist, einen Sensor (95) aufzunehmen, und einer Abdeckposition, in der es den Zugang zu diesem Gehäuse verhindert und diesen Sensor schützt, beweglich ist.

14. Skibindung (1) nach irgendeinem der vorhergehenden Ansprüche, **dadurch gekennzeichnet, dass** die Bindung ein Steuerelement (26) zum Steuern des vorderen Halteelements (2) umfasst, sowie ein Element zum Sperren (101) dieses Steuerelements, wobei dieses Element zum Sperren dieses Steuerelementes zwischen einer neutralen Position, in der es die Bewegung des Steuerelements nicht behindert, und einer Verriegelungsposition, in der es seine Bewegung verhindert, bewegbar ist, um ein unbeabsichtigtes Lösen des Schuhs relativ zum vorderen Halteelement zu vermeiden.

## Claims

1. Ski binding (1), in particular a binding for a touring, Telemark and/or cross-country ski, for fixing a ski boot (5) comprising a front sole (11) and a heel (12), said ski binding (1) comprising:
- a front retaining element (2), able to cooperate with the front sole (11) of the boot (5),
- a rear retaining element (3) able to cooperate with a projection (46) on the rear part (15) of the front sole (11) and/or with the rear sole (13) of the boot (5), said rear retaining element (3) being able to pivot, while raising or lowering its rear part, in the vertical plane about a horizontal axis, which may be a physical or virtual axis, orthogonal to the direction of the ski, between a so-called upper position, or idle position, and a so-called lower position, or engaged position,
- a tensioning element (35) that acts between the rear retaining element (2) and the ski and/or the front retaining element (2), able to tension the boot (5) on the binding (1) and to enable the heel (12) to be freely lifted,
said binding (1) further comprising:
- a tensioning link (6) placed under the rear retaining stirrup (7) and connected to the latter, so as to enable said tensioning link (6) to pivot in the vertical plane about a horizontal axis orthogonal to the direction of the ski (10), with respect to said rear retaining stirrup (7),
- a retraction stop (16) placed on the ski or the front retaining element (2), able to cooperate with the tensioning link (6),
said fixation (1) being **characterized in that** said tensioning link (6) bears in service on the retraction stop (16) at a bearing point that is situated in front of the connection point between this link and the retaining stirrup, in side view and with reference to the direction of movement of the ski, so as to enable the rear retaining stirrup (7) to move back, tensioning said tensioning element (35), when the heel (12) of the boot (5) exerts a downwardly directed pressure on the rear retaining stirrup (7) situated in the idle position.

2. Binding (1) according to claim 1, **characterized in that** the rear part of said rear retaining stirrup (7) is connected to the rear part of the said tensioning link (6).

3. Binding (1) according to claim 1 or 2, **characterized in that** said tensioning link (6), when the rear retaining element (3) is engaged, abuts with its front end against said stop (16).

4. Binding (1) according to any one of claims 1 to 3, **characterized in that**, when the rear retaining stirrup (7) is released from the retraction tension and when the projection (46) of the rear part (15) of the front sole (11) or the heel (12) of the boot (5) is inserted in the rear retaining stirrup (7), the projection (46) of the rear part (15) of the front sole (11) or the heel (12) of the boot (5) bears on a tongue (36) of the link (6), and locks said link in the retracted position.

5. Binding (1) according to any one of claims 1 to 4, **characterized in that**, when the boot is fitted in the rear retaining element (3), after locking of the front retaining element (2) on the front part (14) of the front sole (11), when the user lowers the heel (12), the rear sole (13) bears on the rear retaining stirrup (7) or an element associated with the rear retaining stirrup (7), and imposes a retraction of the rear retaining stirrup (7) under the effect of the link (6), itself in abutment on the fixed retraction stop (16), so that this retraction of the rear retaining stirrup (7) enables the projection (46) or heel (12) of the boot (5) to be inserted in the rear retaining stirrup (7).

6. Ski binding (1) according to any one of claims 1 to 5, **characterized in that** the rear retaining element (3) also comprises a retraction protrusion (10) placed behind the fixed stop (16) or integrated in the tensioning link (6), able to release the tensioning link (6) from its abutment on the fixed stop (16) when the projection (46) or the heel (12) of the boot (5) is inserted in the rear retaining stirrup (7).

7. Ski binding (1) according to any one of claims 1 to 6, **characterized in that** said tensioning element (35) comprises two elastic return members (31), such as springs, disposed on either side of the rear retaining element (3), and preferably inside the rear retaining stirrup (7), and at least one knurled ring (9) for adjusting the preloading of the tensioning element (35), and said tensioning element (35) preferably comprising in addition a set of rods (32) and cables (33) that cooperate with said springs (31) for tensioning the retaining stirrup (7).

8. Ski binding (1) according to any one of claims 1 to 7, **characterized in that** it comprises a control element (45), typically a latch, that can be actuated by the user, said control element (45) making it possible to hold the rear retaining stirrup (3) sufficiently retracted (46) to prevent the projection (46) or heel (12) from being hooked by the rear retaining stirrup (7), by acting directly on the rear retaining stirrup (7) or by acting directly on the tensioning link (6).

9. Ski binding (1) according to any one of claims 1 to 8, **characterized in that** the tensioning link (6) is connected to the tensioning element (35) or to the rear retaining stirrup (7) by means of a spindle (19) that is situated in the plane of said tensioning element (35), enabling the rear retaining stirrup (7) to slide parallel to the plane of said tensioning element (35).

10. Ski binding (1) according to any one of the preceding claims, **characterized in that** the tensioning link (6) is mounted so as to pivot on the rear retaining stirrup (7) about an axis (A6) orthogonal to the direction of the ski.

11. Ski binding (1) according to claim 10, **characterized in that** the tensioning link (6) bears in service on the retraction stop (16) at a point that is situated in front of said pivot axis of this link, in side view and with reference to the direction of movement of the ski.

12. Ski binding (1) according to any one of the preceding claims, **characterized in that** the rear retaining element (3) comprises, apart from the rear retaining stirrup (7), a front part (3A) that is free to pivot with respect to the front retaining element (2) about a transverse axis, while being translationally connected with respect to this retaining element, the rear retaining stirrup (7) having a degree of freedom in translation with respect to the front part (3A), along the longitudinal axis of the ski.

13. Ski binding (1) according to any one of the preceding claims, **characterized in that** the binding comprises a heel block (4) and a heel-block support (40), this heel block being mounted so as to be able to move with respect to a support between an access position in which it allows access to a housing (94) of the support, this housing being able to receive a sensor (95), and a covering position which prevents access to this housing while protecting this sensor.

14. Ski binding (1) according to any one of the preceding claims, **characterized in that** the binding comprises a control element (26) affording control of the front retaining element (2), and a member (101) for locking this control element, this locking member being able to move between a neutral position in which it does not interfere with the movement of the control element and a locking position in which it prevents the movement of the control element in order to prevent any unwanted disengagement of the boot with respect to the front retaining element.
